# EUROPÄISCHE PATENTSCHRIFT

(11) **EP 2 623 278 B1**
(45) Veröffentlichungstag und Bekanntmachung des Hinweises auf die Patenterteilung: **25.11.2015**
(21) Anmeldenummer: 12153807.8
(22) Anmeldetag: 03.02.2012
(51) Int. Cl.: B26D 3/14, B26D 9/00, B31B 1/20

(54) **Bearbeitungsmaschine und Verfahren für Laschenfreischnitte**
Processing machine and method for flap cut-outs
Machine de traitement et procédé pour la découpe d'attaches

(43) Veröffentlichungstag der Anmeldung: 07.08.2013
(73) Patentinhaber: HOMAG Automation GmbH, 09638 Lichtenberg (DE)
(72) Erfinder: Seifert, Rico, 09638 Lichtenberg (DE)
(74) Vertreter: Hoffmann Eitle

(56) Entgegenhaltungen:
- WO-A1-2005/009697
- DE-U1- 20 306 776
- GB-A- 2 365 379
- US-A- 3 308 723

## Beschreibung

### Gebiet der Erfindung

Die vorliegende Erfindung betrifft eine Bearbeitungsmaschine sowie ein Verfahren, mit der bzw. dem Werkstücke, beispielsweise Verpackungsmaterial aus Karton oder ähnlichen Materialien, bearbeitet werden können.

### Stand der Technik

Üblicherweise sind solche Bearbeitungsmaschinen, beispielsweise Kartonschneidmaschinen, mit Längs- und Querwerkzeugen ausgerüstet. Mit diesen Längs- und Querwerkzeugen können Zuschnitte mit veränderlichem Zuschnitttyp und Abmessungen mit einer Losgröße ≥ 1 hergestellt werden. Solche Maschinen können jedoch keine Laschenfreischnitte erzeugen, bei denen ein Stück des Kartonzuschnitts flächig ausgeschnitten wird. Deshalb ist es Stand der Technik, statt der genannten Laschenfreischnitte einfache Einschnitte im Verpackungsmaterial herzustellen.

Laschenfreischnitte verbessern allerdings zum einen die Prozesssicherheit bei der maschinellen Weiterverarbeitung der Zuschnitte, beispielsweise mit sogenannten Kartonaufrichtern. Zum anderen wird das aus dem Zuschnitt gefaltete Paket optisch ansprechender.

Zur Erzeugung von Laschenfreischnitten werden im Stand der Technik Stanzwerkzeuge eingesetzt. Solche Stanzwerkzeuge werden für bestimmte Abmessungen und Typen des zu bearbeitenden Verpackungsmaterials speziell hergestellt, und sind vergleichsweise kostenintensiv. Ferner ergibt sich aus der Verwendung von Stanzwerkzeugen der Nachteil, dass diese die Anordnung und Geometrie der Laschenfreischnitte vorgeben. Dadurch sind derartige Vorrichtungen nicht flexibel auf neue Anforderungen einstellbar.

Als Stand der Technik ist ferner die GB 2 365 379 A bekannt, die eine Bearbeitungsmaschine nach dem Oberbegriff des unabhängigen Anspruchs 1 offenbart. Als weiterer Stand der Technik ist die US 3,308,723 A1 bekannt, die eine Vorrichtung zum Bearbeiten von Kartonmaterial offenbart.

### Gegenstand der Erfindung

Ziel der vorliegenden Erfindung ist es, eine Bearbeitungsmaschine sowie ein Verfahren bereitzustellen, mit der bzw. dem unter anderem Laschenfreischnitte flexibler und kostengünstiger realisiert werden können.

Dieses Ziel wird durch eine Bearbeitungsmaschine gemäß Anspruch 1 sowie ein Verfahren gemäß Anspruch 9 erreicht. Bevorzugte Ausführungsformen sind in den abhängigen Ansprüchen aufgeführt.

Dabei ist es Kerngedanke der vorliegenden Erfindung, innerhalb einer Bearbeitungsmaschine zur Bearbeitung von Werkstücken (W), insbesondere Kartonzuschnitten, eine erste und zweite Schneidvorrichtung vorzusehen, mit denen eine Endkante und die Längskanten der Laschenfreischnitte ohne zeitliche Verzögerung realisiert werden können. Die erste Schneidvorrichtung wird dabei mit einem Querwerkzeug kombiniert, und die zweite Schneidvorrichtung mit einem Längswerkzeug.

"Kombiniert" bedeutet im Zusammenhang mit der vorliegenden Anmeldung "angebracht", "befestigt", "integriert" oder "zusammenwirkend". Rein beispielhaft zeigt eine später beschriebene Ausführungsform, dass die erste Schneidvorrichtung seitlich an einem Querwerkzeug befestigt ist, während die zweite Schneidvorrichtung an einer Seite eines Längswerkzeugs befestigt ist.

Das Material der Werkstücke kann Karton aufweisen oder aus diesem bestehen. Allerdings ist das Material nicht notwendigerweise auf ein Karton- und/oder Papiermaterial beschränkt, sondern betrifft prinzipiell jedes faltbare Material, in das ein Laschenfreischnitt eingebracht werden kann.

Insbesondere betrifft die vorliegende Erfindung eine Bearbeitungsmaschine gemäß Anspruch 1. Mit dieser Vorrichtung kann eine Schneidbearbeitung (Laschenfreischnitt) äußerst kostengünstig und zeiteffizient durchgeführt werden. Ferner ist es mit dieser Bearbeitungsmaschine möglich, Verpackungen auch in Kleinserienfertigung bzw. Losgröße ≥ 1 kostengünstig herzustellen. Bei der Erzeugung der Laschenfreischnitte in der erfindungsgemäßen Bearbeitungsmaschine können diese unabhängig vom Verpackungsartentyp und dessen Größe ohne Werkzeugwechsel und zusätzliche Kosten während der Erzeugung des Verpackungszuschnitts eingebracht werden. Da die Schneidvorrichtungen zur Herstellung eines Laschenfreischnitts bei Bedarf zustellbar sind, können auch Verpackungszuschnitte ohne Laschenfreischnitte erzeugt werden. Demnach weist die vorliegende Bearbeitungsmaschine eine sehr hohe Flexibilität auf.

In einer bevorzugten Ausführungsform weist das Schneidmesserpaar zwei in der zweiten Richtung parallel angeordnete, kreisförmige Schneidmesser auf, die bevorzugt auf einer sich in der zweiten Richtung erstreckenden, gemeinsamen Achse geführt werden. Durch diese Schneidmesser können die Längskanten der Laschenfreischnitte hergestellt werden, wobei der Abstand zwischen den Schneidmessern die Breite des Laschenfreischnitts bestimmt.

Ferner kann parallel zum Schneidmesserpaar in der zweiten Richtung eine Andrückrolle vorgesehen sein, die bevorzugt mit zumindest einem der Schneidmesser des Schneidmesserpaars auf einer gemeinsamen Achse geführt wird. Die Andrückrolle wird dabei dazu verwendet, das Werkstück während der Schneidbearbeitung mit dem Schneidmesserpaar niederzuhalten. Auf diese Weise können saubere Längskanten des Laschenfreischnitts hergestellt werden. Ferner wird sichergestellt, dass kein Schlupf zwischen dem Werkstück und einer unterhalb des Werkstücks vorgesehen Führungs- und/oder Fördereinrichtung (bspw. Förderwalze) auftritt.

Sind in einer Ausführungsform zwei Längswerkzeuge mit jeweils einer zweiten Schneidvorrichtung vorhanden, so sind die Andrückrollen und das Schneidmesser-Paar der Längswerkzeuge in der zweiten Richtung spiegelbildlich vorgesehen. Mit anderen Worten weisen die Andrückrollen voneinander weg. Auf diese Weise können die Schneidmesser-Paare der beiden zweiten Schneidvorrichtungen enger zueinander geführt werden, und auf diese Weise eng aneinander angrenzende Laschenfreischnitte erzeugt werden.

In einer Ausführungsform ist die erste Schneidvorrichtung mit dem Stanzmesser am Querwerkzeug angebracht, und in einer weiteren Ausführungsform kann die zweite Schneidvorrichtung mit dem Schneidmesserpaar am Längswerkzeug angebracht sein. In beiden Fällen, die in Kombination miteinander auftreten können, kann das Querwerkzeug/Längswerkzeug von der ersten bzw. zweiten Schneidvorrichtung mitgenutzt werden. Dies betrifft insbesondere die Positionierung des Stanzmessers der ersten Schneidvorrichtung sowie die Positionierung des Schneidmesserpaars der zweiten Schneidvorrichtung. Mit anderen Worten kann die erste Schneidvorrichtung mit dem Stanzmesser eine Bearbeitung am Werkstück auf einer bestimmten Linie ausführen, die auch vom Querwerkzeug zum Schneiden, Rillen und/oder Perforieren genutzt wird. Die zweite Schneidvorrichtung kann ebenso eine Bearbeitung entlang einer Linie ausführen, die auch vom ersten Längswerkzeug zum Schneiden, Rillen und/oder Perforieren genutzt wird. Dabei kann sich das Schneidmesser-Paar der zweiten Schneidvorrichtung im Wesentlichen in einer Bearbeitungslinie mit dem Werkzeug des Längswerkzeugs erstrecken. Das bedeutet beispielsweise, dass die Schneidmesser des Schneidmesserpaares spiegelbildlich zur Bearbeitungslinie des Werkzeuges des Längswerkzeugs ausgerichtet sind. Auch könnte sich eines der Schneidmesser entlang der Bearbeitungslinie oder nahe hierzu verlaufen, während das andere parallel zu dieser ausgerichtet ist.

Auch ist es alternativ hierzu möglich, das Schneidmesserpaar von der Bearbeitungslinie zu verschieben. Dies kann in der Art und Dicke des zu bearbeitenden Werkstücks begründet sein, und vor Beginn der Bearbeitung mit dem spezifischen Werkstück abgestimmt werden.

Die genannte erste Richtung kann eine Durchlaufrichtung sein, und die erste Schneidvorrichtung mit dem Stanzmesser kann in der ersten Richtung vor der zweiten Schneidvorrichtung mit dem Schneidmesserpaar vorgesehen sein. Demnach ist es möglich, zuerst die Bearbeitung mit der ersten Schneidvorrichtung durchzuführen, insbesondere einen Schnitt in das Werkstück einzubringen. Nachfolgend werden mit dem Schneidmesserpaar der zweiten Schneidvorrichtung zwei weitere Schnitte in das Werkstück eingebracht, die mit der Länge des vom Stanzmesser eingebrachten Schnitts abgestimmt sind.

Ferner kann die Bearbeitungsmaschine eine Förderwalze umfassen, mit der das Werkstück relativ zum Querwerkzeug, zum Längswerkzeug und zur ersten und zweiten Schneidvorrichtung bewegt wird. Diese Anordnung ermöglicht eine zügige Bearbeitung von Werkstücken.

Ferner kann es vorgesehen sein, dass zwei Längswerkzeuge und zwei zweite Schneidvorrichtungen als eine Baugruppe vorgesehen sind. In dieser können die zwei Längswerkzeuge und die zwei zweiten Schneidvorrichtungen an definierten Positionen vorgesehen sein, die üblicherweise einen Abstand von Laschenfreischnitten definieren.

Bei dem erfindungsgemäßen Verfahren ist es bevorzugt vorgehen, dass die erste Schneidvorrichtung mit dem Stanzmesser an einem Querwerkzeug so angebracht ist, dass das Stanzmesser eine Bearbeitung im Wesentlichen an einer Bearbeitungslinie des Werkzeugs des Querwerkzeuges ausführen kann. Demnach kann eine gemeinsame Bewegung der mit dem Querwerkzeug kombinierten ersten Schneidvorrichtung für eine Bearbeitung genutzt werden. Gleiches gilt für den Fall, wenn die zweite Schneidvorrichtung mit dem Schneidmesser-Paar am Längswerkzeug so angebracht ist, dass das Schneidmesser-Paar eine Bearbeitung in der Umgebung einer Bearbeitungslinie des Werkzeugs des entsprechenden Längswerkzeuges ausführen kann.

Ferner kann das Schneidmesser-Paar in Abstimmung mit der Bewegung des Werkstücks eine Schneidbearbeitung durchführen, so dass die eingebrachten Schnitte an dem durch das Stanzwerkzeug eingebrachten Schnitt beginnen oder enden. Durch diese Abstimmung wird ein optisch einwandfreier Laschenfreischnitt erzeugt.

In einer Ausführungsform wird das Stanzmesser der ersten Schneidvorrichtung zum Einbringen des Einschnitts ausgefahren, während das Querwerkzeug eine Bearbeitung durchführt. Auf diese Weise wird nicht nur eine gemeinsame Bearbeitungslinie genutzt, sondern beide Bearbeitungen können ohne Verringerung der Bewegungsgeschwindigkeit des Querwerkzeuges und somit der hiermit kombinierten ersten Schneidvorrichtung durchgeführt werden.

### Kurze Beschreibung der Zeichnungen

- Figur 1: zeigt eine perspektivische Ansicht einer bevorzugten Ausführungsform der erfindungsgemäßen Bearbeitungsmaschine
- Figur 2: zeigt eine Detailansicht von Laschenfreischnitten, wobei die zur Erzeugung eines Laschenfreischnitts verwendeten Werkzeuge beispielhaft dargestellt sind
- Figur 3: zeigt eine Detailansicht des Querwerkzeuges gemäß Figur 1
- Figur 4: zeigt eine Detailansicht eines der Längswerkzeuge gemäß Figur 1

### Detaillierte Beschreibung der bevorzugten Ausführungsform

Nachfolgend wird eine bevorzugte Ausführungsform der vorliegenden Erfindung im Detail beschrieben. Weitere im Zusammenhang mit dieser Ausführungsform erläuterte Modifikationen können jeweils miteinander kombiniert werden, um neue bevorzugte Ausführungsformen auszubilden.

Figur 1 zeigt eine perspektivische Ansicht einer bevorzugten Ausführungsform der erfindungsgemäßen Bearbeitungsmaschine. In einem Abschnitt der gezeigten Vorrichtung ist ein Querwerkzeug 1 vorgesehen, das zum Schneiden, Rillen und/oder Perforieren eines Werkstücks W in einer zur Durchlaufrichtung im Wesentlichen senkrechten Richtung (Y-Richtung) eingesetzt wird. Die Durchlaufrichtung (X-Richtung) ist in Figur 1 mit einem Pfeil angedeutet.

Am konventionellen Querwerkzeug 1 ist eine erste Schneidvorrichtung 2 vorgesehen, die später im Detail erläutert wird.

Weiter umfasst die Bearbeitungsmaschine mehrere Längswerkzeuge 20A-20F, die in Y-Richtung nebeneinander angeordnet sind. Hierbei bilden die Längswerkzeuge 20A, 20B bzw. 20C, 20D bzw. 20E, 20F jeweils einzelne Baugruppen aus. Alle Längswerkzeuge 20A-20F sind unabhängig voneinander in Y-Richtung verstellbar, und können ein Werkstück W in Durchlaufrichtung schneiden, rillen oder perforieren.

An jedem der Längswerkzeuge 20A-20F ist eine zweite Schneidvorrichtung 30A-30F angebracht. Wie nachfolgend im Detail erläutert, interagieren die erste Schneidvorrichtung 2 und die zweite Schneidvorrichtung 30A-30F miteinander, um Laschenfreischnitte am Werkstück W auszubilden. Dabei wird zur Herstellung eines Laschenfreischnitts die erste Schneidvorrichtung 2 und eine zweite Schneidvorrichtung verwendet. Somit kann die Bearbeitungsmaschine statt der in Figur 1 gezeigten sechs zweiten Schneidvorrichtungen 30A-30F prinzipiell auch lediglich eine zweite Schneidvorrichtung aufweisen.

In Z-Richtung unterhalb des Querwerkzeugs 1 und der Längswerkzeuge 20A-20F sind mehrere Förderwalzen 10-13 vorgesehen, von denen eine oder mehrere angetrieben sein kann/können. Zwischen der in Förderrichtung ersten Förderwalze 10 und der zweiten Förderwalze 11 ist ein Stützelement 11 derart vorgesehen, dass es sich unterhalb des Querwerkzeugs 1 in Y-Richtung erstreckt.

Die Bearbeitung eines Kartonverpackungsmaterials kann wie folgt stattfinden: Mit dem Querwerkzeug 1 wird das Werkstück W quer zur Durchlaufrichtung entlang der Vorderkante Q4 und der Hinterkante Q1 zugeschnitten. Ferner ist das Querwerkzeug 1 dazu eingerichtet, entlang der quer verlaufenden Faltlinien Q2, Q3 eine Perforation oder eine Rille in das Werkstück einzubringen. Hierfür wird das Werkstück fixiert, und das Querwerkzeug 1 bewegt sich entlang der Y-Richtung und führt dabei die jeweilige Bearbeitung aus.

Die Längswerkzeuge 20A-20F führen eine Bearbeitung in Durchlaufrichtung (X-Richtung) aus. Hierbei beschneiden die äußeren Längswerkzeuge 20A, 20F das Werkstück entlang der Außenkanten L1, L6. Die übrigen Längswerkzeuge 20B-20E bringen entlang der Linien L2-L5 eine Perforation oder eine Rille in das Werkstück W ein.

Das Querwerkzeug 1 bewegt sich bei der Bearbeitung, während das Werkstück W keine Bewegung in Durchlaufrichtung durchführt. Die Bearbeitung entlang der Linien L1-L6 durch die Längswerkzeuge 20A-20F hingegen erfolgt durch eine Bewegung des Werkstücks W in Durchlaufrichtung.

Die an einer Seite des Querwerkzeuges 1 angebrachte erste Schneidvorrichtung 2 umfasst einen Betätigungszylinder 3, der einen Schlitten 4 in Z-Richtung bewegen kann. Der Schlitten 4 wird entlang von Führungsstiften 5 in Z-Richtung geführt. Die Führungsstifte 5 erstrecken sich ausgehend von einem horizontalen Element 6.

Am Schlitten 4 ist ein zwei Klingen aufweisendes Stanzmesser 7 derart angebracht, dass sich eine Spitze des Stanzmessers 7 in Z-Richtung erstreckt. In dem in Figur 3 im Detail dargestellten Zustand befindet sich das Stanzmesser 7 abschnittsweise in bzw. oberhalb einer Öffnung 6a des horizontalen Elements 6. Bei Betätigung des Zylinders 3 wird der Schlitten 4 in Z-Richtung verschoben, und mit diesem das Stanzmesser 7. Das Stanzmesser 7 gelangt dabei durch die Öffnung 6a in einen Bereich unterhalb des horizontalen Elements 6, und kann auf diese Weise mit einem Werkstück W interagieren.

Zur Erläuterung der zweiten Schneidvorrichtungen und deren Funktion wird die zweite Schneidvorrichtung 30A der erfindungsgemäßen Vorrichtung im Detail erläutert.

Die zweite Schneidvorrichtung 30A umfasst ein Rundmesserpaar, das zwei in X-Richtung voneinander beabstandete Schneiden 31, 32 aufweist. Auf der Achse 33 des Rundmesserpaares 31, 32 ist ferner eine Andrückrolle 34 vorgesehen. Die gemeinsame Achse 33 der Andrückrolle 34 und des Rundmesserpaares 31, 32 ist auf einem Trägerteil 35 gelagert. Das Trägerteil 35 ist über eine Achse 36a schwenkbar mit einem Anbringungsabschnitt 36 verbunden. Der Anbringungsabschnitt 36 wiederum ist an einer Seite des Längswerkzeugs 20A fixiert.

Das Rundmesserpaar 31, 32 und die Andrückrolle 34 können durch eine Betätigung eines in Z-Richtung ausgerichteten Zylinders 37 ausgestellt werden, der über eine Achse 38 gelenkig mit dem Trägerteil 35 verbunden ist. Ferner umfasst die zweite Schneidvorrichtung 30A einen zweiten Zylinder 39, mit dem eine Justierung dieses Werkzeugs vorgenommen werden kann.

Zur Herstellung eines Laschenfreischnitts wird wie in Figur 2 anschaulich dargestellt verfahren.

Bei den an der Vorderkante Q4 des Werkstücks W einzubringenden Laschenfreischnitten wird das Werkstück W in Relation zum Querwerkzeug 1 und der ersten Schneidvorrichtung 2 in einer bestimmte Position angeordnet. Das Querwerkzeug 1 bewegt sich in Y-Richtung, und führt bei dieser Bewegung das Perforieren bzw. Rillen des Werkstücks W entlang der Linie Q3 aus.

An den Positionen, an denen die Laschenfreischnitte vorgesehen werden sollen, wird das Stanzmesser 7 der ersten Schneidvorrichtung 2 in Z-Richtung derart zugestellt, dass es entsprechend der beabsichtigten Breite des Laschenfreischnitts in das Werkstück W eindringt. Diese Bearbeitung kann durchgeführt werden, ohne dass das Querwerkzeug 1 angehalten wird.

Anschließend wird das Werkstück W in Durchlaufrichtung (X-Richtung) relativ zu den Längswerkzeugen 20A-20F bewegt. Die Längswerkzeuge 20A-20F führen entlang der Linien L1-L6 die jeweiligen Bearbeitungsarten aus. Die zweite Schneidvorrichtung an einem bestimmten Längswerkzeug, das für die Herstellung eines Laschenfreischnitts vorgesehen ist, wird in Abstimmung mit der Bewegung eines Werkstücks W betätigt, sodass das Rundmesserpaar 31, 32 in das Werkstück eindringt, und in Abstimmung mit der Förderbewegung des Werkstücks W entsprechend der beabsichtigten Länge des Laschenfreischnitts zugestellt bleibt.

Da die Schnitte des Stanzmessers 7 und des Rundmesserpaars 31, 32 aufeinander abgestimmt sind, fällt nach Beendigung der beiden Schnitte das im Bereich des Laschenfreischnitts freigeschnittene Material des Werkstücks W aus diesem heraus.

## Patentansprüche

1. Bearbeitungsmaschine zur Bearbeitung von Werkstücken (W), insbesondere Kartonzuschnitten, mit:
zumindest einem Längswerkzeug (20A-20F) zum Schneiden, Rillen und/oder Perforieren des Werkstücks (W) in einer ersten Richtung (X),
zumindest einem Querwerkzeug (1) zum Schneiden, Rillen und/oder Perforieren des Werkstücks (W) in einer zur ersten Richtung im Wesentlichen senkrechten Richtung (Y), welches Querwerkzeug (1) in der zweiten Richtung (Y) bewegbar ist, wobei
eine mit dem Querwerkzeug (1) kombinierte erste Schneidvorrichtung (2) mit einem Stanzmesser (7) zum Einbringen eines in der zweiten Richtung (Y) verlaufenden Schnitts in das Werkstück (W) vorgesehen ist, **dadurch gekennzeichnet, dass**
eine mit dem Längswerkzeug (20A-20F) kombinierte zweite Schneidvorrichtung (30A-30F) mit einem Schneidmesser-Paar (31, 32) zum Einbringen von in der ersten Richtung (X) verlaufenden Schnitten in das Werkstück (W) vorgesehen ist.

2. Bearbeitungsmaschine gemäß Anspruch 1, **dadurch gekennzeichnet, dass** das Schneidmesser-Paar (31, 32) zwei in der zweiten Richtung (Y) parallel angeordnete, kreisförmige Schneidmesser aufweist, die bevorzugt auf einer sich in der zweiten Richtung (Y) erstreckenden, gemeinsamen Achse (33) geführt werden.

3. Bearbeitungsmaschine gemäß Anspruch 2, **dadurch gekennzeichnet, dass** parallel zum Schneidmesser-Paar (31, 32) in der zweiten Richtung (Y) eine Andrückrolle (34) vorgesehen ist, die bevorzugt mit zumindest einem der Schneidmesser des Schneidmesser-Paars (31, 32) auf einer gemeinsamen Achse (33) geführt wird.

4. Bearbeitungsmaschine gemäß einem der vorangegangenen Ansprüche, **dadurch gekennzeichnet, dass** die erste Schneidvorrichtung (2) mit dem Stanzmesser (7) so mit dem Querwerkzeug (1) kombiniert oder so am Querwerkzeug (1) angebracht ist, dass sich das Stanzmesser (7) im Wesentlichen in einer Bearbeitungslinie des Werkzeugs des Querwerkzeuges (1) erstreckt.

5. Bearbeitungsmaschine gemäß einem der vorangegangenen Ansprüche, **dadurch gekennzeichnet, dass** die zweite Schneidvorrichtung (30A-30F) mit dem Schneidmesser-Paar (31, 32) so mit dem Längswerkzeug (20a-20F) kombiniert oder so am Längswerkzeug (20a-20F) angebracht ist, dass sich das Schneidmesser-Paar (31, 32) im Wesentlichen in einer Bearbeitungslinie mit dem Werkzeug des Längswerkzeugs (20a-20F) erstreckt.

6. Bearbeitungsmaschine gemäß einem der vorangegangenen Ansprüche, **dadurch gekennzeichnet, dass** die zweite Schneidvorrichtung (30A-30F) mit dem Schneidmesser-Paar (31, 32) an einer vom Querwerkzeug (1) weg weisenden Seite des Längswerkzeugs (20A-20F) angebracht ist.

7. Bearbeitungsmaschine gemäß einem der vorangegangenen Ansprüche, **dadurch gekennzeichnet, dass** die erste Richtung (X) eine Durchlaufrichtung ist, und die erste Schneidvorrichtung (2) mit einem Stanzmesser (7) in der ersten Richtung (X) vor der zweiten Schneidvorrichtung (30A-30F) mit einem Schneidmesser-Paar (31, 32) vorgesehen ist.

8. Bearbeitungsmaschine gemäß einem der vorangegangenen Ansprüche, **dadurch gekennzeichnet, dass** die Bearbeitungsmaschine zumindest eine Förderwalze umfasst, mit der das Werkstück (W) relativ zum Querwerkzeug (1), zum Längswerkzeug (20A-20F) und zur ersten und zweiten Schneidvorrichtung bewegt wird.

9. Verfahren zum Einbringen von Laschenfreischnitten in Werkstücke (W), mit den Schritten:
Einbringen eines Einschnitts in das Werkstück (W) mit einer ersten Schneidvorrichtung (2) mit einem Stanzmesser (7), welche erste Schneidvorrichtung (2) mit einem Querwerkzeug (1) zum Schneiden, Rillen und/oder Perforieren des Werkstücks (W) in einer zweiten Richtung (Y) kombiniert ist,
Bewegen des Werkstücks beim Einbringen von parallelen Längsschnitten in das Werkstück mit einer zweiten Schneidvorrichtung (30A-30F) mit einem Schneidmesser-Paar (31, 32), welche zweite Schneidvorrichtung (30A-30F) mit einem Längswerkzeug zum Schneiden, Rillen und/oder Perforieren des Werkstücks (W) in einer ersten Richtung (X) kombiniert ist,
wobei die Länge des Einschnitts des Stanzmessers (7) der ersten Schneidvorrichtung (2) im Wesentlichen dem Abstand der Schneidmesser des Schneidmesser-Paars (31, 32) entspricht.

10. Verfahren gemäß Anspruch 9, bei dem die erste Schneidvorrichtung (2) mit dem Stanzmesser (7) an einem Querwerkzeug (1) so angebracht ist, dass das Stanzmesser (7) eine Bearbeitung im Wesentlichen an einer Bearbeitungslinie des Werkzeugs des Querwerkzeuges (1) ausführen kann.

11. Verfahren gemäß Anspruch 9 oder 10, bei dem die zweite Schneidvorrichtung (30A-30F) mit dem Schneidmesser-Paar (31, 32) am Längswerkzeug (20A-20F) so angebracht ist, dass das Schneidmesser-Paar (31, 32) eine Bearbeitung in der Umgebung einer Bearbeitungslinie des Werkzeugs des entsprechenden Längswerkzeuges (1) ausführen kann.

12. Verfahren gemäß einem der Ansprüche 9-11, bei dem das Schneidmesser-Paar (31, 32) in Abstimmung mit der Bewegung des Werkstücks (W) eine Schneidbearbeitung durchführt, so dass die eingebrachten Schnitte an dem durch das Stanzwerkzeug (7) eingebrachten Schnitt beginnen oder enden.

13. Verfahren gemäß einem der Ansprüche 9-12, bei dem das Stanzmesser (7) der ersten Schneidvorrichtung (2) zum Einbringen des Einschnitts ausgefahren wird, während das Querwerkzeug (1) eine Bearbeitung durchführt.

## Claims

1. Processing machine for processing workpieces (W), in particular cardboard blanks, having:
at least one longitudinal tool (20A-20F) for cutting, grooving and/or perforating the workpiece (W) in a first direction (X),
at least one transverse tool (1) for cutting, grooving and/or perforating the workpiece (W) in a direction (Y) substantially perpendicular to the first direction, which transverse tool (1) is movable in the second direction (Y), wherein
a first cutting device (2) combined with the transverse tool (1) and having a punching blade (7) is provided for making a cut running in the second direction (Y) in the workpiece (W), **characterised in that**
a second cutting device (30A-30F) combined with the longitudinal tool (20A-20F) and having a pair of cutting blades (31, 32) is provided for making cuts running in the first direction (X) in the workpiece (W).

2. Processing machine according to claim 1, **characterised in that** the pair of cutting blades (31, 32) has two circular cutting blades arranged in parallel in the second direction (Y), which are preferably guided on a common shaft (33) extending in the second direction (Y).

3. Processing machine according to claim 2, **characterised in that** parallel to the pair of cutting blades (31, 32) in the second direction (Y) is provided a pressure roller (34) which is preferably guided with at least one of the cutting blades of the pair of cutting blades (31, 32) on a common shaft (33).

4. Processing machine according to any of the preceding claims, **characterised in that** the first cutting device (2) with the punching blade (7) is combined with the transverse tool (1) in such a way or mounted on the transverse tool (1) in such a way that the punching blade (7) extends substantially in a processing line of the tool of the transverse tool (1).

5. Processing machine according to any of the preceding claims, **characterised in that** the second cutting device (30A-30F) with the pair of cutting blades (31, 32) is combined with the longitudinal tool (20A-20F) in such a way or mounted on the longitudinal tool (20A-20F) in such a way that the pair of cutting blades (31, 32) extends substantially in a processing line with the tool of the longitudinal tool (20A-20F).

6. Processing machine according to any of the preceding claims, **characterised in that** the second cutting device (30A-30F) with the pair of cutting blades (31, 32) is mounted on a side of the longitudinal tool (20A-20F) pointing away from the transverse tool (1).

7. Processing machine according to any of the preceding claims, **characterised in that** the first direction (X) is a direction of throughput, and the first cutting device (2) having a punching blade (7) is provided in the first direction (X) in front of the second cutting device (30A-30F) with a pair of cutting blades (31, 32).

8. Processing machine according to any of the preceding claims, **characterised in that** the processing machine comprises at least one conveying roller with which the workpiece (W) is moved relative to the transverse tool (1), to the longitudinal tool (20A-20F) and to the first and second cutting devices.

9. Method for making free strip cuts in workpieces (W), having the steps of:
making a cut in the workpiece (W) with a first cutting device (2) having a punching blade (7), which first cutting device (2) is combined with a transverse tool (1) for cutting, grooving and/or perforating the workpiece (W) in a second direction (Y),
moving the workpiece while making parallel longitudinal cuts in the workpiece with a second cutting device (30A-30F) with a pair of cutting blades (31, 32), which second cutting device (30A-30F) is combined with a longitudinal tool for cutting, grooving and/or perforating the workpiece (W) in a first direction (X),
wherein the length of the cut of the punching blade (7) of the first cutting device (2) substantially corresponds to the distance between the cutting blades of the pair of cutting blades (31, 32).

10. Method according to claim 9, in which the first cutting device (2) with the punching blade (7) is mounted on a transverse tool (1) in such a way that the punching blade (7) can perform processing substantially on a processing line of the tool of the transverse tool(1).

11. Method according to claim 9 or 10, in which the second cutting device (30A-30F) with the pair of cutting blades (31, 32) is mounted on the longitudinal tool (20A-20F) in such a way that the pair of cutting blades (31, 32) can perform processing in the environment of a processing line of the tool of the corresponding longitudinal tool (1).

12. Method according to any of claims 9-11, in which the pair of cutting blades (31, 32) in coordination with the movement of the workpiece (W) performs cutting, so that the cuts made begin or end at the cut made by the punching tool (7).

13. Method according to any of claims 9-12, in which the punching blade (7) of the first cutting device (2) is extended out to make the cut, while the transverse tool (1) performs processing.

## Revendications

1. Machine de traitement destinée à traiter des pièces (W), en particulier des découpes de carton, avec :
au moins un outil longitudinal (20A-20F) pour la découpe, le rainurage et/ou la perforation de la pièce (W) dans une première direction (X),
au moins un outil transversal (1) pour la découpe, le rainurage et/ou la perforation de la pièce (W) dans une direction (Y) sensiblement perpendiculaire à la première direction sensiblement, ledit outil transversal (1) étant déplaçable dans la deuxième direction (Y), où
un premier dispositif de coupe (2) combiné à l'outil transversal (1) est prévu avec une lame de découpe (7) pour réaliser une entaille s'étendant dans la deuxième direction (Y) dans la pièce (W), **caractérisée en ce qu'**
un deuxième dispositif de coupe (30A-30F) combiné à l'outil longitudinal (20A-20F) est prévu avec une paire de lames de coupe (31, 32) pour réaliser des entailles s'étendant dans la première direction (X) dans la pièce (W).

2. Machine de traitement selon la revendication 1, **caractérisée en ce que** la paire de lames de coupe (31, 32) comporte deux lames de coupe circulaires, montées parallèlement dans la deuxième direction (Y), lesquelles sont guidées préférentiellement sur un axe (33) commun s'étendant dans la deuxième direction (Y).

3. Machine de traitement selon la revendication 2, **caractérisée en ce qu'**un galet de pression (34) est prévu parallèlement à la paire de lames de coupe (31, 32) dans la deuxième direction (Y), lequel est guidé préférentiellement avec au moins une des lames de la paire de lames de coupe (31, 32) sur un axe (33) commun.

4. Machine de traitement selon l'une des revendications précédentes, **caractérisée en ce que** le premier dispositif de coupe (2) est combiné avec la lame de découpe (7) à l'outil transversal (1) ou appliqué contre l'outil transversal (1) de telle manière que la lame de découpe (7) s'étend sensiblement sur une ligne de traitement de l'outil transversal (1).

5. Machine de traitement selon l'une des revendications précédentes, **caractérisée en ce que** le deuxième dispositif de coupe (30A-30F) est combiné à l'outil longitudinal (20a-20F) avec la paire de lames de coupe (31, 32) ou appliqué contre l'outil longitudinal (20a-20F) de telle manière que la paire de lames de coupe (31, 32) s'étend sensiblement sur une ligne de traitement avec l'outil de l'outil longitudinal (20a-20F).

6. Machine de traitement selon l'une des revendications précédentes, **caractérisée en ce que** le deuxième dispositif de coupe (30A-30F) est appliqué avec la paire de lames de coupe (31, 32) sur un côté de l'outil longitudinal (20A-20F) distant de l'outil transversal (1).

7. Machine de traitement selon l'une des revendications précédentes, **caractérisée en ce que** la première direction (X) est une direction de défilement, et **en ce que** le premier dispositif de coupe (2) est prévu avec une lame de découpe (7) dans la première direction (X) devant le deuxième dispositif de coupe (30A-30F) avec une paire de lames de coupe (31, 32).

8. Machine de traitement selon l'une des revendications précédentes, **caractérisée en ce que** la machine de traitement comprend au moins un rouleau de transport, au moyen duquel la pièce (W) est déplacée par rapport à l'outil transversal (1) vers l'outil longitudinal (20A-20F) et vers le premier et le deuxième dispositif de coupe.

9. Procédé de formation de découpes libres de rabats sur des pièces (W), comprenant les étapes suivantes :
réalisation d'une découpe dans la pièce (W) au moyen d'un premier dispositif de coupe (2) avec une lame de découpe (7), ledit premier dispositif de coupe (2) étant combiné à un outil transversal (1) pour la découpe, le rainurage et/ou la perforation de la pièce (W) dans une deuxième direction (Y),
déplacement de la pièce lors de la réalisation d'entailles longitudinales parallèles dans la pièce au moyen d'un deuxième dispositif de coupe (30A-30F) avec une paire de lames de coupe (31, 32), ledit deuxième dispositif de coupe (30A-30F) étant combiné à un outil longitudinal pour la découpe, le rainurage et/ou la perforation de la pièce (W) dans une première direction (X),
la longueur de l'entaille de la lame de découpe (7) du premier dispositif de coupe (2) correspondant sensiblement à l'espacement des lames de la paire de lames de coupe (31, 32).

10. Procédé selon la revendication 9, où le premier dispositif de coupe (2) est appliqué avec la lame de découpe (7) contre un outil transversal (1) de telle manière que la lame de découpe (7) peut exécuter un traitement sensiblement sur une ligne de traitement de l'outil de l'outil transversal (1).

11. Procédé selon la revendication 9 ou 10, où le deuxième dispositif de coupe (30A-30F) est appliqué avec la paire de lames de coupe (31, 32) contre l'outil longitudinal (20A-20F) de telle manière que la paire de lames de coupe (31, 32) peut exécuter un traitement dans l'environnement d'une ligne de traitement de l'outil de l'outil longitudinal (1) correspondant.

12. Procédé selon l'une des revendications 9 à 11, où la paire de lames de coupe (31, 32) exécute un traitement de coupe en coordination avec le déplacement de la pièce (W) de telle manière que les entailles réalisées commencent ou finissent sur l'entaille réalisée par l'outil de découpe (7).

13. Procédé selon l'une des revendications 9 à 12, où la lame de découpe (7) du premier dispositif de coupe (2) est sortie pour la réalisation de l'entaille pendant que l'outil transversal (1) exécute un traitement.
